# EUROPÄISCHE PATENTSCHRIFT

(11) **EP 0 612 567 B1**
(45) Veröffentlichungstag und Bekanntmachung des Hinweises auf die Patenterteilung: **29.04.1998**
(21) Anmeldenummer: 94102122.2
(22) Anmeldetag: 11.02.1994
(51) Int. Cl.: B05B 7/20, F23D 14/22

(54) **Druckausgleichskammer mit Einsatzelement**
Pressure compensation chamber comprising an insert
Chambre d'égalisation de pression comprenant un insert

(30) Priorität: 26.02.1993 DE 4305896
(43) Veröffentlichungstag der Anmeldung: 31.08.1994
(73) Patentinhaber: Hühne, Erwin Dieter, D-79227 Schallstadt (DE); FRANZ KÜNZLI AG, CH-8602 Wangen/Dübendorf (CH)
(72) Erfinder: Künzli, Franz, CH-8602 Wangen bei Dübendorf (CH); Hühne, Erwin, D-79227 Schallstadt (DE)
(74) Vertreter: Schmid, Rudolf, Dipl.-Ing., Patentanwalt

(56) Entgegenhaltungen:
- BE-A- 435 836
- DE-A- 3 033 579
- DE-B- 1 135 263
- DE-U- 8 909 503
- FR-A- 996 422
- FR-A- 2 642 990
- US-A- 2 397 165
- US-A- 4 384 677
- US-A- 4 836 447
- US-A- 5 230 470

## Beschreibung

Die Erfindung betrifft einen Brennerkopf für Brenneraggregate, mit einem Ein- oder Mehrfach-Injektor-Gasmischsystem zum Innen- und/oder Außenmischen von verschiedenen Brennkomponenten, insbesondere Brenngasen, Hilfsverbrennungsgasen und gegebenenfalls flüssigen Brennstoffen, gebildet durch ein Zwischenstück, in dem Zuleitungskanäle für die Brennkomponenten von einer Geräteanschlußfläche bis zu einer Düsenanschlußseite vorhanden sind, und einer Düse, die aus einem Zentralteil mit Kanälen und mindestens einem Überwurfteil besteht, wobei zum Mischen von mindestens zwei Brennkomponenten die einer ersten Brennkomponente zugeordneten, umfangsverteilten ersten Kanäle in erste Injektordüsenbohrungen münden, welche ihrerseits mit einem, durch einen Ringspalt zwischen dem Zentralteil und dem Überwurfteil gebildeten, Radial-Injektorspalt verbunden sind, und wobei die der zweiten Brennkomponente zugeordneten, umfangsverteilten zweiten Kanäle ebenfalls in den Radial-Injektorspalt münden.

Solch ein Brennerkopf findet Anwendung z.B. in Schweiß-, Schneid-, Flämm- oder Anwärmbrennern, in Flammspritzgeräten oder Hochgeschwindigkeitsflammspritzbrennern zum Spritzen von draht-, stab- und/oder pulverförmigen Spritzzusatzwerkstoffen, sowie in Hochflammendruckbrennern, zum Erzeugen von synthetischen Diamantschichten auf Substratoberflächen aus einer Kohlenwasserstoff-Sauerstoff-Hochgeschwindigkeitsflamme mit hohem Flammendruck.

Aus der DE 30 33 579 ist ein Brennerkopf der eingangs genannten Art bekannt. Der Brennerkopf besteht dort aus einem Zwischenstück mit Zuleitungskanälen und Verteilernuten, die mit den Zuleitungskanälen in Verbindung stehen, sowie aus einer Düse, die aus einem Zentralteil mit Kanälen und einem Überwurfteil gebildet ist. Die Brennkomponentenzuführung in das Zwischenstück erfolgt durch einzelne, separate Leitungen, die in die jeweiligen Verteilernuten münden. Zwischen dem Zentralteil und dem Überwurfteil der Düse ist ein Ringspalt eingeschlossen, der als Kanal für eine Brennkomponente dient und in einen Radial-Injektorspalt mündet, die andere Brennkomponente wird durch als Bohrungen im Zentralteil ausgestaltete Düsenkanäle ebenfalls in den Radial-Injektorspalt geführt.

Die Verteilernuten leiten die jeweilige Brennkomponente in die jeweils vorgesehene Gruppe von umfangsverteilten Zuleitungskanälen im Zwischenstück. Dabei ergibt sich jedoch, daß die meist mit hohem Druck und hoher Geschwindigkeit einströmende Brennkomponente nicht gleichmäßig in alle zur jeweiligen Gruppe gehörenden Zuleitungskanäle verteilt wird, sondern daß die Brennkomponente in den Zuleitungskanälen, die der Gaszuführung am nächsten liegen, mit höherem Druck zur Düse geführt wird, als in den weiter beabstandeten Zuleitungskanälen. Diese asymmetrische Druckverteilung hat die sehr nachteilige Folge, daß die Brennerflamme sich nicht rotationssymmetrisch ausbildet und in ihrer Flammrichtung von der Mittelachse des Brennerkopfs abweicht.

Somit liegt der Erfindung die Aufgabe zugrunde, einen Brennerkopf bereitzustellen, der die oben skizzierten Nachteile eliminiert, der also eine sich rotationssymmetrisch um die Brennerkopfachse ausbildende Flamme herstellt.

Diese Aufgabe wird erfindungsgemäß dadurch gelöst, daß, im Zwischenstück umfangsverteilt, Radial-Axial-Druckausgleichskammern einerseits mit den einzelnen Brennkomponenten-Zuleitungen und andererseits mit den zugehörigen Zuleitungskanälen des Zwischenstücks in Verbindung stehen.

Die Radial-Axial-Druckausgleichskammern ändern die Strömungsrichtung der Brennkomponenten derart, daß das mehr oder weniger direkte axiale Durchströmen der Brennkomponente verhindert wird.

Somit wird erreicht, daß der dynamische Druck der Brennkomponente innerhalb der Radial-Axial-Druckausgleichskammer in ihrem gesamten Volumen ausgeglichen wird. Dadurch ergibt sich der Vorteil, daß die Brennkomponentenströme in den einzelnen umfangsverteilten Zuleitungskanälen einer jeweiligen, je einer Brennkomponente zugeordneten Zuleitungskanal-Gruppe druck-, geschwindigkeits- und mengengleich sind, was nach der Mischung und Zündung der Brennkomponenten an der Brennerkopfstirnseite letztlich zu einem symmetrischen Flammenbild und einer optimalen Verbrennung führt.

Besondere Vorteile ergeben sich, wenn der Überwurfteil des erfindungsgemäßen Brennerkopfs mit umfangsverteilten, in Einbauposition mit den Injektordüsenbohrungen fluchtenden Düsenkanälen versehen ist und den Zentralteil, zu der zur Flamme zeigenden Brennerkopfstirnseite hin, bis auf einen gegebenenfalls vorhandenen Spritzzusatz-Führungskanal, vollständig abdeckt: Denn bei einem Brennerkopf nach dem Stand der Technik wird der Zentralteil der Düse durch die Flammenausbildung an der Stirnseite desselben sehr heiß, vor allem dann, wenn, wie beim Hochgeschwindigkeitsflammspritzen, eine Brennerkammer mit Expansionsdüse an der Stirnseite des Brennerkopfs zusätzlich angebracht wird. Eine isolierte Kühlung für den Zentralteil der Düse wäre wegen seiner schlechten Zugänglichkeit jedoch konstruktiv sehr aufwendig und äußerst schwierig.

Durch die erfindungsgemäß bevorzugte Anordnung von Zentralteil und Überwurfteil der Düse dagegen wird der Zentralteil durch den Überwurfteil von der Flamme abgeschirmt. Diese Maßnahme für sich hat schon die Folge, daß die thermische Belastung des Zentralteils deutlich vermindert wird. Darüber hinaus wird die an der Brennerkopfstirnseite entstehende Wärme innerhalb des Überwurfteils, und damit auf die Außenseite der Düse abgeleitet, welche für eine Kühleinrichtung leicht zugänglich ist. Somit ist auch der zusätzliche Nachteil eines Brennerkopfes nach dem Stand der Technik, der durch die Ausbildung des einen Brennerkomponentenkanals als Ringspalt zwischen dem Zentralteil und dem Überwurfteil nur sehr wenige Berührungsflächen zwischen diesen beiden Teilen, und daher eine mangelhafte Wärmeübertragung vom Zentralteil auf das Überwurfteil der Düse aufweist, in verblüffend einfacher Weise beseitigt.

In einer bevorzugten, weil konstruktiv einfachen Ausführungsform des erfindungsgemäßen Brennerkopfs sind die Radial-Axial-Druckausgleichskammern ringförmig ausgebildet. Dabei kann es sinnvoll sein, daß die einzelnen Radial-Axial-Druckausgleichskammern der einzelnen Brennerkomponenten auf zur Mittelachse des Brennkopfs konzentrischen Kreisen angeordnet sind. Dies ist insbesondere dann vorteilhaft, wenn auch die den einzelnen Brennkomponenten zugeordneten einzelnen Gruppen von Zuleitungskanälen im Zwischenstück auf konzentrischen Kreisen angeordent sind.

Der radial-axiale Druckausgleich kann durch in den Radial-Axial-Druckausgleichskammern integrierte Schikanen erfolgen, womit strömungsrichtungsändernde Elemente gemeint sind, die vorteilhafterweise aus nichtrostendem Stahl oder aus Messing bestehen können, die jedoch auch durch eine oder durch mehrere, auswechselbare Filterstufen gebildet werden können. Bei der Ausgestaltung der Schikanen als Filterstufen ergibt sich der zusätzliche Vorteil, daß eventuell vorhandene Verunreinigungen der Brennkomponenten aufgefangen werden, wodurch sie nicht mehr zu einer Verstopfung der Injektordüsenbohrung oder des Radial-Injektorspalts führen können.

Im Fall einer ringförmigen Ausbildung der Radial-Axial-Druckausgleichskammern ist es zweckmäßig, daß auch die Schikanen ringförmig, bzw. rotationssymmetrisch ausgeführt sind.

Außer mit labyrinthartigen Schikanen können die Radial-Axial-Druckausgleichskammern auch mit gasdurchlässigem, porösem Material versehen sein, welches das glatte Durchströmen der Brennkomponenten von den Verteilernuten in die nächstliegenden Zuleitungskanäle ebenfalls verhindert, und somit den radial-axialen Druckausgleich gewährleistet. Die Radial-Axial-Druckausgleichskammern können mit diesem Material teilweise oder vollständig ausgefüllt sein.

Das gasdurchlässige, poröse Material kann ein Keramikschaum oder ein Keramikformteil sein; vorteilhaft ist für diesen Zweck ein offenporiges Sintermetall.

Für die optimale Wärmeableitung aus dem Zentralteil in den Überwurfteil der Düse ist es vorteilhaft, die äußeren Brennkomponentenführungen, die in den Radial-Injektorspalt münden, nicht als Ringspalt, sondern als einzelne, umfangsverteilte Brennkomponenten-Kanäle auszubilden, deren Zwischenräume Wärmebrücken zwischen dem Zentralteil und dem Überwurfteil bilden. Dies erhöht die Wärmeübergangsgeschwindigkeit erheblich, verringert die thermische Belastung des Zentralteils durch bessere Wärmeableitung und verhindert durch Temperaturunterschiede hervorgerufene Verspannungen zwischen Zentralteil und Überwurfteil. Konstruktiv sehr einfach ist es, diese Brennkomponenten-Kanäle durch umfangsverteilte Nuten im Zentralteil oder im Überwurfteil herzustellen. Die stehenbleibenden, erhabenen Zwischenräume dienen dann als Wärmebrücke. Dies hat ferner den zusätzlichen Vorteil, daß dadurch eine Preßpassung zwischen Zentralteil und Überwurfteil vorgenommen wird.

Zweckmäßigerweise wird der Überwurfteil von einem, ein wärmeabführendes Medium fassenden, Kühlraum umgeben, wobei das wärmeabführende Medium Kühlwasser sein kann.

Insbesondere bei Verwendung einer nachgeschalteten Brennkammer mit Expansionsdüse, in der Temperaturen von bis zu 3000°C entstehen können, ist eine effiziente Kühlung der Düse, insbesondere der Brennerkopfstirnseite, von größter Bedeutung.

Vorteilhafterweise sind auch die nachgeschaltete Brennkammer, der Übergangskonus und die Expansionsdüse von einem Kühlmantel umgeben, worin sich Kühlkanäle befinden, die mit dem Kühlraum um den Überwurfteil der Düse verbunden sind. Somit ist eine effiziente Kühlung des gesamten vorderen Bereichs des Brennerkopfs auf einfache Weise mit einem einzigen Kühlkreislauf realisiert.

Abweichend von der üblichen Zuordnung der Brennkomponenten zu den Kanälen und Injektordüsenbohrungen des Brennerkopfs, kann es beim erfindungsgemäßen Brennerkopf zweckmäßig sein, die eventuell vorhandene Flüssigbrennstoff-Brennkomponente über die Injektordüsenbohrung unter Druck in den Radial-Injektorspalt zu leiten, in welchen Sauerstoff als Injektionsmittel gegeben wird, anstatt umgekehrt.

Eine flüssige Brennkomponente, die dem erfindungsgemäßen Brennerkopf zugeführt wird, muß keine Einzelkomponente sein, sondern sie kann vorteilhafterweise auch aus einem schon vergasten, und/oder einem bereits mit Sauerstoff vermischten Flüssigbrennstoff bestehen.

Nach einer bevorzugten Ausführung eines erfindungsgemäßen Brennerkopfs weist das Zwischenstück an seiner Geräteanschlußfläche separate, nach außen gasdicht abgeschlossene Verteilernuten auf, in welche jeweils eine Gruppe von Zuleitungskanälen münden. Diese Verteilernuten verbinden die einzelnen Brennkomponenten-Zuleitungen mit den zugehörigen Zuleitungskanälen des Zwischenstücks bzw. mit den zugehörigen Radial-Axial-Druckausgleichskammern. Dadurch ist es vorteilhafterweise möglich, verschiedene geräteseitige Brennkomponentenanschlüsse, auf annähernd einem Radius um die Brennerkopf-Mittelachse angeordnet, über die Brennkomponenten-Zuführungen in die Verteilernuten zu leiten, durch welche dann jede einzelne Brennkomponente in die ihr zugehörigen, auf jeweils verschiedenen Radien um die Brennerkopf-Mittelachse umfangsverteilt angeordneten, Zuleitungskanäle des Zwischenstücks geführt wird.

Besondere Vorteile bietet die Erfindung, wenn ein Spritzzusatz-Führungskanal im Zwischenstück von einem Koaxial-Kanal, und im Zentralteil von einem Koaxial-Ringkanal umgeben ist, wobei letzterer in einen Ringkanal mündet, der den Spritzzusatz-Führungskanal im Überwurfteil koaxial umgibt: Durch diese den Spritzzusatz-Führungskanal koaxial umgebenden Kanäle kann der aus dem Spritzzusatz-Führungskanal austretende Spritzzusatzwerkstoff-Strahl mit einem koaxial um diesen aus der Brennerkopfstirnseite austretenden Gas umhüllt werden. Dieses Gas kann ein Reaktionsgas sein; insbesondere für niedrigschmelzende Spritzzusatzwerkstoffe ist es jedoch besonders vorteilhaft, ein Kühlgas, das beispielsweise inert sein kann, zu verwenden.

Um eine genaue Zentrierung von Überwurfteil und Zentralteil trotz der Koaxial-Kanäle zu gewährleisten, ist es zweckmäßig, im Berührungsbereich von Zentralteil und Überwurfteil einen Zentrierring mit Durchgangsbohrungen im Koaxial-Ringkanal anzuordnen.

Zur Gleichverteilung des Hüllgases über den gesamten Umfang des Ringkanals, aus dem es, den Spritzzusatzwerkstoff-Strahl umgebend, brennerkopfstirnseitig austritt, ist vorzugsweise zumindest zwischen dem Koaxial-Ringkanal des Zenralteils und dem Ringkanal des Überwurfteils ein Druckausgleichsringraum angeordnet. Dem gleichen Zweck dienen umfangsverteilte Gasverteilerbohrungen, die zwischen dem Koaxial-Kanal des Zwischenstücks und dem Koaxial-Ringkanal des Zentralteils angeordnet sein können.

Die Beschickung der Koaxial-Kanäle erfolgt vorzugsweise über eine Hüllgas-Zuleitung, die mittels einem Hüllgaskanal und einem Verteiler-Ringraum, der der Gleichverteilung des Hüllgases dient, mit dem Koaxial-Kanal des Zwischenstücks verbunden ist.

Bevorzugterweise werden der Koaxial-Kanal des Zwischenstücks, der Koaxial-Ringkanal des Zentralteils und der Ringkanal des Überwurfteils mit Wasserdampf, insbesondere überhitztem Wasserdampf durchströmt. Vorwiegend bei Verwendung von flüssigen Brennkomponenten kann der Wasserdampf, bzw. der überhitzte Wasserdampf, der so der Flamme als Zusatzmedium zugeführt wird, die Verbrennung verbessern, so daß eine bessere Energieausnutzung und eine saubere, rückstandsfreie Verbrennung resultieren.

Ausführungsbeispiele des erfindungsgemäßen Brennerkopfs werden anhand der Zeichnungen im folgenden näher erläutert und beschrieben.

Es zeigen:
- Figur 1: eine Ansicht der Geräteanschlußfläche eines erfindungsgemäßen Brennerkopfs,
- Figur 2: einen Schnitt durch die Geräteanschlußplatte eines erfindungsgemäßen Brennerkopfs, entlang C-C nach Figur 1,
- Figur 3: einen Schnitt durch einen erfindungsgemäßen Brennerkopf, entlang A-A nach Figur 1,
- Figur 4: einen Schnitt B-B nach Figur 3,
- Figur 5: eine Ansicht der Geräteanschlußfläche einer anderen Ausführung des erfindungsgemäßen Brennerkopfs,
- Figur 6: einen Schnitt durch das Zwischenstück eines erfindungsgemäßen Brennerkopfs, entlang A-A nach Figur 5,
- Figur 7: eine Ansicht in Richtung C nach Figur 6,
- Figur 8: einen Schnitt durch eine Brennerpistole mit einem erfindungsgemäßen Brennerkopf,
- Figur 9: eine Ansicht in Richtung A nach Figur 8,
- Figur 10: einen Schnitt wie Figur 3, jedoch einer anderen Ausführung des erfindungsgemäßen Brennerkopfs,
- Figur 11: eine Ansicht in Richtung A nach Figur 10,
- Figur 12: einen Schnitt wie Figur 8, jedoch einer anderen Ausführung einer Brennerpistole,
- Figur 13: eine Ansicht in Richtung A nach Figur 12.

Figur 1 zeigt die Ansicht einer Geräteanschlußfläche 6 mit zwei Brennkomponenten-Zuleitungen 40, sowie einer Spritzzusatz-Zuführung 41.
Nach dieser Ausführungsform eines erfindungsgemäßen Brennerkopfs sollen also zwei Brennkomponenten, beispielsweise Sauerstoff und Acetylen, innerhalb der Düse vermischt werden, wobei der Flamme an der Brennerkopfstirnseite ein Spritzzusatz, beispielsweise ein Metallpulver, zugemischt werden soll. Die durch die Brennkomponenten-Zuleitungen 40 in den Brennerkopf einströmenden Brennkomponenten müssen nun, jede für sich, umfangsverteilt zur Düse weitergeführt werden, in diesem Ausführungsbeispiel auf zur Spritzzusatz-Zuführung 41 konzentrischen Kreisen. Zu diesem Zweck strömt die Brennkomponente in die Verteilernuten 39, die durch in die Dichtungsnuten 46 eingelegte O-Ringe gegeneinander und nach außen hin abgedichtet werden.

Der Schnitt C-C in Figur 2, der zur Vereinfachung nur die Geräteanschlußplatte 51 des Zwischenstücks 1 zeigt, verdeutlicht den Verlauf der Verteilernuten 39 und ihrer zugeordneten Dichtungsnuten 46, welche O-Ring-Dichtungen aufnehmen.

Figur 3 schließlich illustriert die erfindungsgemäßen Lösungen der gestellten Aufgabe an diesem speziellen Ausführungsbeispiel, mit zwei Brennkomponenten und einem Spritzzusatz. Der Schnitt von Figur 3 verläuft gemäß A-A der Figur 1. Hier sieht man deutlich die Verteilerfunktion der Verteilernut 39' die die erste Brennkomponente aus der Brennkomponenten-Zuleitung 40', separat von der anderen Brennkomponente, in die umfangsverteilten, von der Mittelachse 23 des Brennerkopfs weiter beabstandeten Zuleitungskanäle 2 und 5 leitet. Deutlich erkennbar sind die Dichtungsnuten 46 zur Aufnahme von O-Ringen.

Die andere Brennkomponente wird von der Brennkomponenten-Zuleitung 40'' über die Verteilernut 39'' zu den umfangsverteilten Zuleitungskanälen 3 und 4 im Zwischenstück 1 geleitet, welche, von der Mittelachse 23 gesehen, weiter innen liegen. Die Brennkomponenten-Zuleitungen 40 liegen nur auf einem Punkt des Brennkopfumfangs, die Zuleitungskanäle 2,3,4,5 jedoch sind gleichmäßig über dessen Umfang verteilt. Um nun eine gleichmäßige Verteilung auf die Zuleitungskanäle 2 und 5, bzw. 3 und 4 zu gewährleisten, werden die Brennkomponenten aus den Verteilernuten 39 zunächst in rotationssymmetrische, konzentrisch um die Mittelachse 23 angeordnete Radial-Axial-Druckausgleichskammern 19,20 geleitet, wo sie mittels Schikanen 24,25 in ihrem dynamischen Druck sowie mengenmäßig über den gesamten Umfang gleichverteilt werden; erst danach werden die Brennkomponenten in die Zuleitungskanäle 2,3,4,5 weitergeleitet.

Die Zuleitungskanäle 2,3,4,5 münden an der Düsenanschlußseite 7 in die jeweils zugehörigen Kanäle 10,11,17,18 der Düse 8, die mittels einer Überwurfmutter 44 am Zwischenstück 1 befestigt ist. Die radial inneren Kanäle 10,11 münden in Injektordüsenbohrungen 13,14 mit vermindertem Querschnitt, wodurch die Geschwindigkeit der hierin geleiteten Brennkomponente, hier beispielsweise Sauerstoff, extrem erhöht wird. Die zwischen dem Zentralteil 9 und dem Überwurfteil 12 angeordneten, radial äußeren Kanäle 17,18 werden zu einem Ringspalt 15 weitergeleitet, der durch die gleichzeitige Einmündung der Injektordüsenbohrungen 13,14 zu einem Radial-Injektorspalt 16 wird.

In diesen äußeren Kanälen wird hier beispielsweise Acetylen, das aus Sicherheitsgründen in der Zuleitung nur mit einem niedrigen Druck herangeführt werden kann, in den Radial-Injektorspalt 16 geleitet. Dort wird es durch den Hochgeschwindigkeitssauerstoffstrahl aus den Injektordüsenbohrungen 13,14 in die alternierend axial und fokussierend gestalteten Düsenkanäle 28,29 mitgerissen. Das daraus entstandene Brenngasgemisch tritt an der Brennerkopfstirnseite 30 aus und wird anschließend gezündet.

Der Zentralteil 9 der Düse 8 ist dabei von der Brennerkopfstirnseite 30 beabstandet, so daß seine thermische Belastung in Grenzen gehalten wird; die Wärme wird innerhalb des Überwurfteils 12 von der Brennerkopfstirnseite 30 abgeführt. Dieses Ausführungsbeispiel eines erfindungsgemäßen Brennerkopfs kann zum Flammspritzen verwendet werden, deshalb ist entlang der Mittelachse 23 ein Spritzzusatz-Führungskanal 38 eingepaßt.

Figur 4 zeigt die alternierend axiale und fokussierende Gestaltung der Düsenkanäle 28 und 29 im Schnitt B-B nach Figur 3. Ferner wird hier deutlich erkennbar, daß die radial äußeren Kanäle 17,18 durch umfangsverteilte Nuten im Zentralteil 9 gebildet werden, wodurch eine Preßpassung zwischen dem Überwurfteil 12 und den stehengebliebenen Wärmebrücken 31 des Zentralteils 9 besteht. Es wird unmittelbar klar, daß dadurch der Wärmeausgleich zwischen Zentralteil 9 und Überwurfteil 12 gegenüber einem als Ringspalt ausgebildetem Kanal 17,18 wesentlich verbessert wird.

Figur 5 zeigt eine Ansicht auf eine Geräteanschlußfläche 6 einer anderen Ausführungsform des erfindungsgemäßen Brennerkopfs, mit vier verschiedenen Brennkomponenten-Zuleitungen 40 und einem Spritzzusatz-Führungskanal 38.

Hier ist schematisch dargestellt, wie die Brennkomponenten über die einzelnen Verteilernuten 39 zu den auf verschiedenen konzentrischen Kreisen liegenden, in dieser Ansicht eigentlich nicht sichtbaren Zuleitungskanäle 2,3,4,5 geleitet werden. Hier wird auch sehr klar die Problematik der rotationssymmetrischen Druckverteilung der Brennkomponenten in die verschiedenen Zuleitungskanalgruppen verdeutlicht. Die Verteilernuten 39 werden wiederum durch in die Dichtungsnuten 46 eingelegte O-Ringe abgedichtet.

Figur 6 zeigt das Zwischenstück 1 im Schnitt A-A nach Figur 5. Figur 5 bildet demzufolge auch eine Ansicht in Richtung B der Figur 6. Auch hier wird deutlich, wie die in den Radial-Axial-Druckausgleichskammern 19,20,21,22 angeordneten, ringförmigen Schikanen 24,25,26,27 für den radial-axialen Druckausgleich, und somit für eine auf den gesamten Umfang des Brennerkopfs gleichmäßigen Druckverteilung der einzelnen Brennkomponenten in die Zuleitungskanäle 2,3,4,5 sorgt. Auch hier ist der Spritzzusatzführungskanal 38 entlang der Mittelachse 23 eingepaßt.

Figur 7, die eine Ansicht in Richtung C der Figur 6 darstellt, verdeutlicht, daß die vier verschiedenen Brennkomponenten an der Düsenanschlußseite 7 nunmehr in umfangsverteilt auf konzentrischen Kreisen liegenden Zuleitungskanalgruppen 2,3,4,5 geführt werden.

Figur 8 zeigt, wie eine Ausführungsform des erfindungsgemäßen Brennerkopfs mit Zwischenstück 1, Zentralteil 9 und Überwurfteil 12 in eine Brennerpistole integriert wird. Die das Brennkomponentengemisch führenden Düsenkanäle 28,29 münden an der Brennerkopfstirnseite 30 in eine Brennkammer 33, welche über einen Übergangskonus 34 in einer Expansionsdüse 35 weitergeführt wird. Auch der Spritzzusatz-Führungskanal 38 mündet in die Brennkammer 33. Die Geräteanschlußfläche 6 des Zwischenstücks 1 wird mittels Schrauben 48 mit einem Anschlußstück 45 verbunden, in welchem sich Kühlwasseranschlüsse 42, sowie zwei Brennkomponenten-Zuleitungen 40 und eine Spritzzusatz-Zuführung 41 befinden. Die Brennkomponenten werden, wie in den obigen Beispielen ausgeführt, von den Brennkomponenten-Zuleitungen 40 über die Verteilernuten 39 zu den Radial-Axial-Druckausgleichskammern 19,20 mit ihren Schikanen 24,25 geleitet, von wo sie über die Zuleitungskanäle 2,3,4,5 zur Düse 8 geführt werden. Die Kühlung der Düse 8 erfolgt über einen Kühlwasserkreislauf; zu diesem Zweck ist der das Überwurfteil 12 umgebende Kühlraum 32 mit den Kühlwasseranschlüssen 42 verbunden.

Die Kühlung von Brennkammer 33, Übergangskonus 34 und Expansionsdüse 35 erfolgt im Kühlmantel 36 durch die mit dem Kühlraum 32 verbundenen Kühlkanäle 37, und somit im selben Kühlwasserkreislauf. Die Kühlkanäle 37 werden in diesem Beispiel durch Ringspalte zwischen Kühlmantel 36 und Expansionsdüsenwandung 49 einerseits, zwischen Kühlmantel 36 und Außenschraubhülse 47 andererseits gebildet. Die gesamte Brennerpistole kann mittels einer an der Brennerkopfhalterung 43 angebrachten Montageplatte 50 montiert werden.

In Figur 9, die eine Ansicht in Richtung A nach Figur 8 darstellt, wird der einfach zu bewerkstelligende Anschluß der Brennkomponenten an die Brennkomponenten-Zuleitungen 40, sowie des Spritzzusatzes an die Spritzzusatz-Zuführung 41 und des Kühlwassers an die Kühlwasseranschlüsse 42 am Anschlußstück 45 der Brennerpistole verdeutlicht.

Figur 10 zeigt im Schnitt einen erfindungsgemäßen Brennerkopf, mit dem der Spritzzusatzwerkstoff-Strahl beim Austritt aus der Brennerkopfstirnseite 30 mit einem ihn koaxial umgebenden Hüllgas versehen werden kann: Zum Erzielen spezifischer Flammeneigenschaften, in Abhängigkeit der speziellen chemischen und physikalischen Eigenschaften der verwendeten Spritzzusatzwerkstoffe, können beispielsweise Stickstoff, Argon, Kohlendioxid oder trockene, ölfreie Druckluft, in Sonderfällen auch Sauerstoff oder Formiergas, sowie Wasserdampf oder überhitzter Wasserdampf mit einem Druck, der größer oder gleich dem Brennkammerdruck während der Verbrennung ist, in den Hüllgaskanal 54 eingeleitet werden, von wo sie in den Verteiler-Ringraum 55 zum Zweck der Gleichverteilung um den Spritzzusatz-Führungskanal 38 gelangen, um von dort durch den Koaxial-Kanal 56, den Druckausgleichsringraum 57, den Koaxial-Ringkanal 59 und die Durchgangsbohrungen des Zentrierrings 60 in den Druckausgleichsringraum 61 geleitet zu werden, um schließlich koaxial gleichverteilt durch den Ringkanal 62 an der Brennerkopfstirnseite 30 schlauchförmig auszuströmen. Um eine exakte koaxiale Gleichverteilung des Hüllgases zu erreichen, wird dieses zwischen dem Druckausgleichsringraum 57 und dem Koaxial-Ringkanal 59 über Gasverteilerbohrungen 58 geleitet. Der Schnittverlauf dieser Figur entspricht nicht exakt dem der Figur 3; daher ist die Verteilernut 39'' nicht dargestellt.

Figur 11, eine Ansicht in Richtung A nach Figur 10, zeigt den koaxial um den Spritzzusatz-Führungskanal 38 angeordneten Ringkanal 62, aus dem das Hüllgas brennerkopfstirnseitig austritt.

Figur 12 zeigt, wie Figur 8, einen Schnit durch eine Brennerpistole mit einem erfindungsgemäßen Brennerkopf, wobei der Brennerkopf einer Ausführung wie in Figur 10 entspricht, und die Brennerpistole gegenüber der Ausführung aus Figur 8 modifiziert ist: Der Spritzzusatz-Führungskanal 38 ist im Zwischenstück 1, im Zentralteil 9 und im Überwurfteil 12, wie in Figur 10, von einem Koaxial-Kanal 56, einem Druckausgleichsringraum 57, Gasverteilerbohrungen 58, einem Koaxial-Ringkanal 59, einem Zentrierring 60 mit Durchgangsbohrungen, einem Druckausgleichsringraum 61 und einem Ringkanal 62 umgeben. Diese Kanäle und Ringräume sind über einen Verteiler-Ringraum 55 und einen Hüllgaskanal 54 mit einer Hüllgas-Zuleitung 53 verbunden, so daß ein Hüllgas, in dieser dargestellten Ausführungsform ein Kühlgas, über den Hüllgasanschluß 52 in den Flammenbereich eingebracht werden kann. Die dargestellte Ausführungsform eignet sich besonders zum Hochgeschwindigkeits-(HVOF)-Flammspritzen von tiefschmelzenden, reaktionsfreudigen Spritzzusatzwerkstoffen, die im schmelzplastischen und/oder schmelzflüssigen Zustand stark mit Sauerstoff reagieren: Einerseits wird durch Umhüllen des Spritzzusatzwerkstoff-Strahls mit einem am Hüllgasanschluß 52 anliegenden Kühlgas die Temperatur, auf die die Spritzzusatzwerkstoffteilchen erhitzt werden, erniedrigt; zum anderen wird die thermische Belastung der Spritzzusatzwerkstoffteilchen aufgrund der vergleichsweise kurzen Ausbildung der Expansionsdüse 35 weiter vermindert. Aufgrund der kurzen Ausführung der Expansionsdüse 35 fallen auch die Expansionsdüsenwandung 49, der Kühlmantel 36 und die Außenschraubhülse 47 kürzer aus.

Figur 13, eine Ansicht in Richtung A nach Figur 12, zeigt gegenüber Figur 9 zusätzlich den Hüllgasanschluß 52, in dieser Ausführungsform als Kühlgasanschluß gekennzeichnet.

Mit der vorliegenden Erfindung wird also ein Brennerkopf bereitgestellt, der eine sich rotationssymmetrisch um die Brennerkopfsachse ausbildende Flamme herstellt, die vorteilhafterweise nach verschiedenen Ausführungsformen zum Flammspritzen, insbesondere zum Hochgeschwindigkeitsflammspritzen von hochschmelzenden, sowie von reaktionsfreudigen, tiefschmelzenden Werkstoffen geeignet ist, wobei sich die Erfindung nicht auf die hier dargestellten Ausführungsbeispiele beschränkt.

### Bezugszeichenliste

- 1: Zwischenstück
- 2: Zuleitungskanal
- 3: Zuleitungskanal
- 4: Zuleitungskanal
- 5: Zuleitungskanal
- 6: Geräteanschlußfläche
- 7: Düsenanschlußseite
- 8: Düse
- 9: Zentralteil
- 10: Kanal
- 11: Kanal
- 12: Überwurfteil
- 13: Injektordüsenbohrung
- 14: Injektordüsenbohrung
- 15: Ringspalt
- 16: Radial-Injektorspalt
- 17: Kanal
- 18: Kanal
- 19: Radial-Axial-Druckausgleichskammer
- 20: Radial-Axial-Druckausgleichskammer
- 21: Radial-Axial-Druckausgleichskammer
- 22: Radial-Axial-Druckausgleichskammer
- 23: Mittelachse
- 24: Schikane
- 25: Schikane
- 26: Schikane
- 27: Schikane
- 28: Düsenkanal
- 29: Düsenkanal
- 30: Brennerkopfstirnseite
- 31: Wärmebrücke
- 32: Kühlraum
- 33: Brennkammer
- 34: Übergangskonus
- 35: Expansionsdüse
- 36: Kühlmantel
- 37: Kühlkanäle
- 38: Spritzzusatz-Führungskanal
- 39: Verteilernuten
- 40: Brennkomponenten-Zuleitung
- 41: Spritzzusatz-Zuführung
- 42: Kühlwasseranschlüsse
- 43: Brennerkopfhalterung
- 44: Überwurfmutter
- 45: Anschlußstück
- 46: Dichtungsnut
- 47: Außenschraubhülse
- 48: Schraube
- 49: Expansionsdüsenwandung
- 50: Montageplatte
- 51: Geräteanschlußplatte
- 52: Hüllgasanschluß
- 53: Hüllgas-Zuleitung
- 54: Hüllgaskanal
- 55: Verteiler-Ringraum
- 56: Koaxial-Kanal
- 57: Druckausgleichsringraum
- 58: Gasverteilerbohrungen
- 59: Koaxial-Ringkanal
- 60: Zentrierring mit Durchgangsbohrungen
- 61: Druckausgleichsringraum
- 62: Ringkanal

## Patentansprüche

1. Brennerkopf für Brenneraggregate, mit einem Ein- oder Mehrfach-Injektor-Gasmischsystem zum Innen- und/oder Außenmischen von verschiedenen Brennkomponenten, insbesondere Brenngasen, Hilfsverbrennungsgasen und gegebenenfalls flüssigen Brennstoffen,
gebildet durch ein Zwischenstück (1), in dem Zuleitungskanäle (2,3,4,5) für die Brennkomponenten, von einer Geräteanschlußfläche (6) bis zu einer Düsenanschlußseite (7), vorhanden sind,
und einer Düse (8), die aus einem Zentralteil (9) mit Kanälen (10,11) und mindestens einem Überwurfteil (12) besteht,
wobei zum Mischen von mindestens zwei Brennkomponenten die einer ersten Brennkomponente zugeordneten, umfangsverteilten ersten Kanäle (10,11) in erste Injektordüsenbohrungen (13,14) münden, welche ihrerseits mit einem, durch einen Ringspalt (15) zwischen dem Zentralteil (9) und dem Überwurfteil (12) gebildeten, Radial-Injektorspalt (16) verbunden sind, und wobei die der zweiten Brennkomponente zugeordneten, umfangsverteilten zweiten Kanäle (17,18) ebenfalls in den Radial-Injektorspalt (16) münden,
dadurch gekennzeichnet,
daß im Zwischenstück (1) umfangsverteilt Radial-Axial-Druckausgleichskammern (19,20,21,22) einerseits mit den einzelnen Brennkomponenten-Zuleitungen (40) und andererseits mit den zugehörigen Zuleitungskanälen (2,3,4,5) des Zwischenstücks (1) in Verbindung stehen.

2. Brennerkopf nach Anspruch 1,
dadurch gekennzeichnet,
daß der Überwurfteil (12) mit, in Einbauposition mit den Injektordüsenbohrungen (13,14) fluchtenden, Düsenkanälen (28,29) versehen ist und den Zentralteil (9) zu der zur Flamme zeigenden Brennerkopfstirnseite (30) hin, bis auf einen gegebenenfalls vorhandenen Spritzzusatz-Führungskanal (31), vollständig abdeckt.

3. Brennerkopf nach Anspruch 1,
dadurch gekennzeichnet,
daß die Radial-Axial-Druckausgleichskammern (19,20,21,22) ringförmig ausgebildet sind.

4. Brennerkopf nach Anspruch 3,
dadurch gekennzeichnet,
daß die einzelnen Radial-Axial-Druckausgleichskammern (19,20,21,22) der einzelnen Brennkomponenten auf zur Mittelachse (23) des Brennerkopfs konzentrischen Kreisen angeordnet sind.

5. Brennerkopf nach Anspruch 1,
dadurch gekennzeichnet,
daß die Radial-Axial-Druckausgleichskammern (19,20,21,22) mit Schikanen (24,25,26,27) versehen sind.

6. Brennerkopf nach Anspruch 5,
dadurch gekennzeichnet,
daß die Schikanen (24,25,26,27) aus nichtrostendem Stahl oder aus Messing bestehen.

7. Brennerkopf nach den Ansprüchen 3 und 5,
dadurch gekennzeichnet,
daß die Schikanen (24,25,26,27) ringförmig ausgebildet sind.

8. Brennerkopf nach Anspruch 5,
dadurch gekennzeichnet,
daß die Schikanen (24,25,26,27) aus einer oder aus mehreren, auswechselbaren Filterstufen bestehen.

9. Brennerkopf nach Anspruch 1,
dadurch gekennzeichnet,
daß die Radial-Axial-Druckausgleichskammern (19,20,21,22) mit gasdurchlässigem, porösem Material zumindest teilweise ausgefüllt sind.

10. Brennerkopf nach Anspruch 9,
dadurch gekennzeichnet,
daß das gasdurchlässige, poröse Material ein Keramikschaum oder ein Keramikformteil ist.

11. Brennerkopf nach Anspruch 9,
dadurch gekennzeichnet,
daß das gasdurchlässige, poröse Material aus einem offenporigen Sintermetall besteht.

12. Brennerkopf nach einem der Ansprüche 1 oder 2,
dadurch gekennzeichnet,
daß zwischen den umfangsverteilten Brennkomponenten-Kanälen (17,18) Wärmebrücken (31) vom Zentralteil (9) zum Überwurfteil (12) angeordnet sind.

13. Brennerkopf nach Anspruch 12,
dadurch gekennzeichnet,
daß die Brennkomponenten-Kanäle (17,18) durch umfangsverteilte Nuten im Zentralteil (9) oder im Überwurfteil (12) gebildet sind.

14. Brennerkopf nach einem der Anspruche 1 oder 2,
dadurch gekennzeichnet,
daß der Überwurfteil (12) von einem, ein wärmeabführendes Medium fassenden, Kühlraum (32) umgeben ist.

15. Brennerkopf nach Anspruch 14,
dadurch gekennzeichnet,
daß das wärmeabführende Medium Wasser ist.

16. Brennerkopf nach einem der Ansprüche 1 oder 2,
dadurch gekennzeichnet,
daß an der Brennerkopfstirnseite (30) eine Brennkammer (33) mit Übergangskonus (34) und Expansionsdüse (35) angebracht ist.

17. Brennerkopf nach den Ansprüchen 14 und 16,
dadurch gekennzeichnet,
daß Brennkammer (33), Übergangskonus (34) und Expansionsdüse (35) mit einem Kühlmantel (36) umgeben sind, in dem sich Kühlkanäle (37) befinden, die mit dem Kühlraum (32) in Verbindung stehen.

18. Brennerkopf nach einem der Ansprüche 1 oder 2,
dadurch gekennzeichnet,
daß mindestens eine erste Brennkomponente, die den ersten Kanälen (10,11) und den Injektordüsenbohrungen (13,14) zugeordnet ist, ein Flüssigbrennstoff ist, und die den zweiten Kanälen (17,18), welche gemeinsam mit den Injektordüsenbohrungen (13,14) in den Radial-Injektorspalt (16) münden, zugeordnete zweite Brennkomponente Sauerstoff ist.

19. Brennerkopf nach einem der Ansprüche 1 oder 2,
dadurch gekennzeichnet,
daß mindestens eine Brennkomponente aus vergastem und/oder mit Sauerstoff vermischtem Flüssigbrennstoff besteht.

20. Brennerkopf nach mindestens einem der vorhergehenden Ansprüche,
dadurch gekennzeichnet,
daß das Zwischenstück (1) an seiner Geräteanschlußfläche (6) separate, nach außen gasdicht abgeschlossene Verteilernuten (3) aufweist, in welche jeweils eine Gruppe von Zuleitungskanälen (2,3,4,5) münden.

21. Brennerkopf nach mindestens einem der vorhergehenden Ansprüche,
dadurch gekennzeichnet,
daß ein Spritzzusatz-Führungskanal (38) im Zwischenstück (1) von einem Koaxial-Kanal (56) und im Zentralteil (9) von einem Koaxial-Ringkanal (59) umgeben ist, wobei letzterer in einen Ringkanal (62) mündet, welcher den Spritzzusatz-Führungskanal (38) im Überwurfteil (12) koaxial umgibt.

22. Brennerkopf nach Anspruch 21,
dadurch gekennzeichnet,
daß im Berührungsbereich von Zentralteil (9) und Überwurfteil (12) ein Zentrierring (60) mit Durchgangsbohrungen im Koaxial-Ringkanal (59) angeordnet ist.

23. Brennerkopf nach Anspruch 21,
dadurch gekennzeichnet,
daß zumindest zwischen dem Koaxial-Ringkanal (59) und dem Ringkanal (62) ein Druckausgleichsringraum (61) angeordnet ist.

24. Brennerkopf nach Anspruch 21,
dadurch gekennzeichnet,
daß zwischen dem Koaxial-Kanal (56) des Zwischenstücks (1) und dem Koaxial-Ringkanal (59) des Zentralteils (9) umfangsverteilte Gasverteilerbohrungen (58) angeordnet sind.

25. Brennerkopf nach Anspruch 21,
dadurch gekennzeichnet,
daß der Koaxial-Kanal (56) über einen Verteiler-Ringraum (55) und einen Hüllgaskanal (54) mit der Hüllgas-Zuleitung (53) verbunden ist.

26. Brennerkopf nach Anspruch 21,
dadurch gekennzeichnet,
daß der Koaxial-Kanal (56), der Koaxial-Ringkanal (59) und der Ringkanal (62) mit Wasserdampf, insbesondere überhitztem Wasserdampf durchströmbar ist.

## Claims

1. A burner head for burner units, comprising a single or multiple injector gas mixing system for the interior and/or exterior mixing of various fuel constituents, particularly fuel gases, auxiliary combustion gases and possibly liquid fuel gases, formed by an intermediate piece 1 in which feed ducts 2, 3, 4, 5 for the fuel constituents are provided from an equipment connecting surface 6 to a nozzle connecting side 7, and comprising a nozzle 8 which consists of a center part 9 having ducts 10, 11 and at least one cap part 12, for the mixing of at least two fuel constituents, the first ducts 10, 11 assigned to a first fuel constituent and distributed around the circumference leading into first injector nozzle bores 13, 14 which, in turn, are connected with a radial injector gap 16 formed by an annular gap 15 between the center part 9 and the cap part 12, and the second ducts 17, 18 assigned to the second fuel constituent and distributed around the circumference also leading into the radial injector gap 16, characterized
in that, in the intermediate piece 1, radial-axial pressure compensation chambers 19, 20, 21, 22 are, on the one side, connected with the individual fuel constituent feed lines 40 and, on the other side, with the pertaining feed ducts 2, 3, 4, 5 of the intermediate piece 1.

2. A burner head according to Claim 1, characterized in that the cap part 12 is provided with nozzle ducts 28, 29 which, in the installed position, are aligned with the injector nozzle bores 13, 14, and completely covers the center part 9 in the direction of the burner head face 30 pointin to the flame, with the exception of the possibly existing spraying filler guide duct 31.

3. A burner head according to Claim 1, characterized in that the radial-axial pressure compensation chambers 19, 20, 21, 22 have an annular construction.

4. A burner head according to Claim 3, characterized in that the individual radial-axial pressure compensation chambers 19, 20, 21, 22 of the individual fuel constituents are arranged on circles which are concentric with respect to the center axis 23 of the burner head.

5. A burner head according to Claim 1, characterized in that the radial-axial pressure compensation chambers 19, 20, 21, 22 are provided with baffles 24, 25, 26, 27.

6. A burner head according to Claim 5, characterized in that the baffles 24, 25, 26, 27 are made of stainless steel or brass.

7. A burner head according to Claims 3 and 5, characterized in that the baffles 24, 25, 26, 27 have an annular construction.

8. A burner head according to Claim 5, characterized in that the baffles 24, 25, 26, 27 consist of one or several exchangeable filter stages.

9. A burner head according to Claim 1, characterized in that the radial-axial pressure compensation chambers 19, 20, 21, 22 are at least partially filled with gas-permeable porous material.

10. A burner head according to Claim 9, characterized in the that gas-permeable porous material is a ceramic foam or a ceramic preform.

11. A burner head according to Claim 9, characterized in that the gas-permeable porous material consists of an open-pore sintered metal.

12. A burner head according to one of Claims 1 or 2, characterized in that thermal bridges 31 from the center part 9 to the cap part 12 are arranged between the fuel constituent ducts 17, 18 distributed on the circumference.

13. A burner head according to Claim 12, characterized in that the fuel constituent ducts 17, 18 are formed by grooves in the center part 9 or in the cap part 12 which are distributed on the circumference.

14. A burner head according to one of Claims 1 or 2, characterized in that the cap part 12 is surrounded by a cooling space 32 holding a heat-dissipating medium.

15. A burner head according to Claim 14, characterized in that the heat-dissipating medium is water.

16. A burner head according to one of Claims 1 or 2, characterized in that a combustion chamber 33 with a transition cone 34 and an expansion nozzle 35 is mounted on the burner head face 30.

17. A burner head according to Claims 14 and 16, characterized in that the combustion chamber 33, the transition cone 34 and the expansion nozzle 35 are surrounded by a cooling jacket 36 in which cooling ducts 37 are situated which are connected with the cooling space 32.

18. A burner head according to one of Claims 1 or 2, characterized in that at least one first fuel constituent, which is assigned to the first ducts 10, 11 and the injector nozzle bores 13, 14, is a liquid fuel, and the second fuel constituent, which is assigned to the second ducts 17, 18 which, together with the injector nozzle bores 13, 14, lead into the radial injector gap 16, is oxygen.

19. A burner head according to one of Claims 1 or 2, characterized in that at least one fuel constituent consists of liquid fuel which is gasified and/or mixed with oxygen.

20. A burner head according to at least one of the preceding claims, characterized in that the intermediate piece 1 has, on its equipment connecting surface 6, separate distributor grooves 3 which are closed-off in a gastight manner to the outside, one group of feed ducts 2, 3, 4, 5, respectively leading into these distributor grooves 3.

21. A burner head according to at least one of the preceding claims, characterized in that, in the intermediate piece 1, a spraying filler guide duct 38 is surrounded by a coaxial duct 56 and, in the center part 9, it is surrounded by a coaxial annular duct 59, the latter leading into an annular duct 62 which coaxially surrounds the spraying filler guide duct 38 in the cap part 12.

22. A burner head according to Claim 21, characterized in that, in the contact area of the center part 9 and the cap part 12, a centering ring 60 with passage bores is arranged in the coaxial annular duct 59.

23. A burner head according to Claim 21, characterized in that a pressure compensation annulus 61 is arranged at least between the coaxial annular duct 59 and the annular duct 62.

24. A burner head according to Claim 21, characterized in that, between the coaxial duct 56 of the intermediate piece 1 and the coaxial annular duct 59 of the center part 9, gas distributor bores 58 are arranged which are distributed on the circumference.

25. A burner head according to Claim 21, characterized in that the coaxial duct 56 is connected by way of a distributor annulus 55 and an enveloping gas duct 54 with the enveloping gas feed line 53.

26. A burner head according to Claim 21, characterized in that water vapor, particularly overheated water vapor, can flow through the coaxial duct 56, the coaxial annular duct 59 and the annular duct 62.

## Revendications

1. Tête de brûleur pour unité de combustion, avec système de mélange des gaz à un ou plusieurs injecteurs, pour le mélange interne et/ou externe de différents agents de combustion, en particulier de gaz de combustion, gaz auxiliaires de combustion et, le cas échéant, de combustibles liquides,
constitué d'une pièce intermédiaire (1) dans laquelle sont situées des conduites d'amenée (2, 3, 4, 5) pour les agents de combustion qui vont d'une surface d'assemblage de l'appareil (6) jusqu'au côté de raccord à une buse (7) et d'une buse (8) comprenant une partie centrale ( 9) avec des canaux (10,11) et au moins un écran (12)
où, pour le mélange d'au moins deux agents de combustion, les premiers canaux (10, 11) servant à un premier agent de combustion et placés à la périphérie, débouchent dans deux premiers alésages de la buse d'injection (13, 14)
qui, à leur tour, sont reliés à une fente radiale d'injection (16) constituée par un passage annulaire (15) entre la partie centrale (9) et l'écran (12) et où les seconds canaux (17, 18) servant à un second agent de combustion et placés à la périphérie, débouchent également dans la fente radiale d'injection (16),
caractérisée en ce que,
dans la pièce intermédiaire (1), des chambres radiales et axiales d'égalisation de pression(19, 20, 21, 22), et situées à la périphérie, sont reliées, d'une part aux différentes conduites d'amenée des agents de combustion (40), d'autre part aux conduites d'amenée correspondantes (2, 3, 4, 5) de la pièce intermédiaire (1).

2. Tête de brûleur selon la revendication 1,
caractérisée en ce que
l'écran (12) comporte des canaux de buse (28, 29) qui sont alignés sur les alésages des buses d'injection (13, 14) en position de montage et recouvre complètement la partie centrale (9) regardant en direction de la flamme à l'avant de la tête du brûleur, exception faite, le cas échéant, de la filière d'injection des additifs de projection(31).

3. Tête de brûleur selon la revendication 1,
caratérisée en ce que
les chambres axiales et radiales d'égalisation de pression (19, 20, 21, 22) sont de forme annulaire.

4. Tête de brûleur selon la revendication 3,
caractérisée en ce que
toutes les chambres axiales et radiales d'égalisation de pression (19, 20, 21, 22) des différents agents de combustion sont situées sur des cercles concentriques par rapport à l'axe médian (23) de la tête du brûleur.

5. Tête de brûleur selon la revendication 1,
caractérisée en ce que
les chambres axiales et radiales d'égalisation de pression (19, 20, 21, 22) comportent des chicanes (24, 25, 26, 27).

6. Tête de brûleur selon la revendication 5,
caractérisée en ce que
les chicanes (24, 25, 26, 27) sont en acier inoxydable ou en laiton.

7. Tête de brûleur selon les revendications 3 et 5,
caractérisée en ce que
les chicanes (24, 25, 26, 27) sont de forme annulaire.

8. Tête de brûleur selon la revendication 5,
caractérisée en ce que
les chicanes (24, 25, 26, 27) sont constituées d'une ou plusieurs plages de filtration remplaçables.

9. Tête de brûleur selon la revendication 1,
caractérisée en ce que
les chambres radiales et axiales d'égalisation de pression (19, 20, 21, 22) sont remplies, au moins partiellement, de matériau poreux et perméable aux gaz.

10. Tête de brûleur selon la revendication 9,
caractérisée en ce que
le matériau poreux et perméable aux gaz est une mousse céramique ou un préformé céramique.

11. Tête de brûleur selon la revendication 9,
caractérisée en ce que
le matériau poreux et perméable aux gaz est en métal fritté à alvéoles ouverts.

12. Tête de brûleur selon une des revendications 1 ou 2,
caractérisée en ce que
des ponts thermiques (31) existent entre les canaux (17, 18) des agents de combustion situés à la périphérie, de la partie centrale (9) à l'écran (12).

13. Tête de brûleur selon la revendication 12,
caractérisée en ce que
les canaux d'agents de combustion (17, 18) sont constitués par des rainures périphériques dans la partie centrale (9) ou dans l'écran (12).

14. Tête de brûleur selon une des revendications 1 ou 2,
caractérisée en ce que
l'écran est entouré d'une chambre de refroidissement (32) contenant un fluide exothermique.

15. Tête de brûleur selon la revendication 14,
caractérisée en ce que
le fluide exothermique est de l'eau.

16. Tête de brûleur selon une des revendications 1 ou 2,
caractérisée en ce qu'
une chambre de combustion (33) avec cône de raccordement (34) et divergent (35) est placée à l'avant du brûleur (3).

17. Tête de brûleur selon les revendications 14 et 16,
caractérisée en ce que
la chambre de combustion (33), le cône de raccordement (34) et le divergent (35) sont enveloppés d'une chemise réfrigérante (36) dans laquelle se trouvent des canaux de refroidissement (37) qui sont reliés à la chambre de refroidissement (32).

18. Tête de brûleur selon une des revendications 1 ou 2,
caractérisée en ce qu'
au moins un premier agent de combustion passant dans les premiers canaux (10, 11) et les alésages des buses d'injection (13, 14) est un combustible liquide et que le second agent de combustion passant dans les seconds canaux (17,18) qui débouchent dans la fente radiale d'injection (16) avec les alésages de la buse d'injection (13, 14) est de l'oxygène.

19. Tête de brûleur selon une des revendications 1 ou 2,
caractérisée en ce qu'
au moins un agent de combustion est un combustible liquide gazéifié et/ou mélangé à de l'oxygène.

20. Tête de brûleur selon au moins une des revendications ci-dessus,
caractérisée en ce que
la pièce intermédiaire (1) présente, du côté de la surface de montage de l'appareil, des rainures de distribution (3) distinctes et empêchant hermétiquement le passage de gaz vers l'extérieur, rainures dans chacune desquelles débouche un groupe de conduites d'amenée (2, 3, 4, 5).

21. Tête de brûleur selon au moins un des revendications ci-dessus,
caractérisée en ce qu'
une filière d'amenée des additifs de projection (38) est entourée d'un canal coaxial (56) dans la pièce intermédiaire (1) et d'un canal annulaire coaxial (59) dans la partie centrale, où ce canal annulaire coaxial débouche sur un canal annulaire (62) entourant coaxialement la filière d'amenée des additifs de projection (38) de l'écran (12).

22. Tête de brûleur selon la revendication 21,
caractérisée en ce qu'
une bague de centrage (60) avec des alésages de passage est placée dans le canal coaxial annulaire (59), dans la zone de contact entre la partie centrale (9) et l'écran (12).

23. Tête de brûleur selon la revendication 21,
caractérisée en ce qu'
une chambre annulaire d'égalisation de pression (61) est placée au moins entre le canal annulaire coaxial (59) et le canal annulaire (62).

24. Tête de brûleur selon la revendication 21,
caractérisée en ce que
des alésages de distribution du gaz (58) sont placés en périphérie, entre le canal coaxial (56) de la pièce intermédiaire (1) et le canal annulaire coaxial (59) de la partie centrale (9).

25. Tête de brûleur selon la revendication 21,
caractérisée en ce qu'
le canal coaxial (56) est relié au conduite d'amenée du gaz de protection (53) par une chambre annulaire de distribution (55) et une canalisation de gaz de protection (54).

26. Tête de brûleur selon la revendication 21,
caractérisée en ce que
le canal coaxial (56), le canal annulaire coaxial (59) et le canal annulaire (62) peuvent laisser passer la vapeur d'eau, en particulier la vapeur d'eau surchauffée.
